# EUROPÄISCHE PATENTSCHRIFT

(11) **EP 3 339 561 B1**
(45) Veröffentlichungstag und Bekanntmachung des Hinweises auf die Patenterteilung: **05.08.2020**
(21) Anmeldenummer: 17208166.3
(22) Anmeldetag: 18.12.2017
(51) Int. Cl.: E06B 9/74

(54) **VERSCHATTUNGSVORRICHTUNG MIT NOTÖFFNUNGSFUNKTION**
SHADING DEVICE WITH EMERGENCY OPENING FUNCTION
DISPOSITIF PARE-SOLEIL AVEC FONCTION D'OUVERTURE DE SECOURS

(30) Priorität: 23.12.2016 DE 102016125688
(43) Veröffentlichungstag der Anmeldung: 27.06.2018
(73) Patentinhaber: WAREMA Renkhoff SE, 97828 Markheidenfeld (DE)
(72) Erfinder: Schmitt, Andreas, 97828 Zimmern (DE); Fischer, Herbert, 97836 Bischbrunn (DE); Fuchs, Simon, 97816 Lohr am Main (DE)
(74) Vertreter: Boult Wade Tennant LLP

(56) Entgegenhaltungen:
- DE-C3- 2 445 187

## Beschreibung

Die Erfindung betrifft gemäß dem Oberbegriff von Anspruch 1 eine Verschattungsvorrichtung mit einer Notöffnungsfunktion, wobei die Vorrichtung einen elektrischen Antriebsmotor, eine Wickelwelle, einen auf die Wickelwelle aufwickelbaren Behang oder ein mit der Wickelwelle aufwickelbares Aufzugsorgan und einen mechanischen Notantrieb aufweist, wobei der Antriebsmotor über einen Freilauf, der in der Auffahrrichtung des Behanges gesperrt ist, mit der Wickelwelle gekoppelt ist

Derartige Verschattungsvorrichtungen können z.B. als Rollläden, Raffstoren oder Jalousien mit Lamellenbehängen, Rollos, Markisen oder sonstige Anlagen zum Verschließen von Gebäude-öffnungen ausgebildet sein. Elektrische Antriebe werden für viele dieser Anlagen verwendet, um dem Nutzer einen erhöhten Bedienkomfort zu bieten. Die Endpositionen werden in der Regel motorintern erfasst, wobei die Umdrehungen der Motorwelle erfasst und damit die Umdrehungen der Wickelwelle bestimmt werden. Unter Notantrieb werden Antriebe verstanden, die den elektrischen Antrieb als Alternative ersetzen können, z.B. in Notfällen, aber auch in sonstigen Fällen, in denen die manuelle Öffnung bevorzugt ist.

Das Eigengewicht der Behangs unterstützt dabei in der Regel die Ausfahrbewegung, so dass der Motor meistens nur geringe Reibungsmomente überwinden muss, wie sie z.B. bei einem selbsthemmend ausgeführten Behang auftreten, wobei die Selbsthemmung bei vielen Ausführungsbeispielen bekannter Behänge dazu genutzt wird, den Behang in einer beliebigen Stellung zu halten, wenn der elektrische Antrieb angehalten wird.

Selbsthemmende Antrieb weisen aber das Problem auf, dass die Verschattungsanlage bei einem Stromausfall in der Regel nicht ohne Weiteres geöffnet werden kann.

Aus der DE 89 01 398 U1 ist z.B. auch bereits eine Vorrichtung der eingangs genannten Art bekannt, bei welcher der elektrische Antriebsmotor über einen Freilauf mit der Wickelwelle verbunden ist. Ferner ist eine Schnellöffnungsvorrichtung vorgesehen, die ein Öffnen der Anlage auch bei Motorausfall erlaubt, wobei der Freilauf vermeidet, dass der Motor mitgedreht werden muss, was bei einem selbsthemmenden Antrieb auch gar nicht möglich wäre. Nachteilig bei dieser Lösung ist, dass der Notantrieb bei einem Verfahren des Behangs mittels des elektrischen Antriebes immer mit bewegt wird, weshalb er besonders stark dimensioniert sein muss. Es besteht die Gefahr, dass der Notantrieb dann, wenn er nach Jahren benutzt werden muss, bereits verschlissen ist, obwohl er selbst nie benutzt worden ist.

Aus der DE 2 445 187 C3 ist ferner eine Jalousie bekannt, bei welcher ein Kupplungsabschnitt wechselweise einen Motor oder ein manuell zu betätigendes Notraffgetriebe mit einer Kopfwelle für die Behangverstellung verbindet.

Die DE 79 36 599 U1 zeigt weiterhin eine Lösung zur Vermeidung eines Freilaufes, bei welcher ein spezieller Verschiebeanker-Bremsmotor zum Einsatz kommt.

Schließlich sind auch Notöffnungsvorrichtungen bekannt, bei welchen ein separater Antrieb, z.B. ein vorgespannter Federspeicher oder ein weiterer elektrischer Antriebsmotor zur Notraffung auf die Wickelwelle wirken. Diese Zusatzantriebe erfordern in der Regel einen sehr hohen Aufwand und werden nur in besonderen Fällen für vorgeschriebene Rettungswege eingesetzt. Um sie an jeder Gebäudeöffnung zur Schaffung weiterer Fluchtwege einzusetzen, sind diese Anlagen schlicht zu teuer.

Die Aufgabe der vorliegenden Erfindung besteht darin, eine Verschattungsvorrichtung der eingangs genannten Art dahingehend zu verbessern, dass eine einfache Notöffnungsvorrichtung in einer Verschattungsanlage bereitgehalten wird, die im Bedarfsfall das Öffnen eines zusätzlichen Rettungsweges ermöglicht.

Hauptmerkmale der Erfindung sind im kennzeichnenden Teil von Anspruch 1 angegeben. Ausgestaltungen sind Gegenstand der Ansprüche 2 bis 17.

Erfindungsgemäß wird die Aufgabe durch eine Verschattungsvorrichtung der eingangs genannten Art gelöst, bei welcher der Notantrieb über eine Kupplung mit der Wickelwelle verbunden ist, wobei die Kupplung durch die Betätigung des Notantriebes last- oder bewegungsgesteuert in eine Schließstellung schaltbar ist und sich bei einem lastfreien Notantrieb in einer geöffneten Stellung befindet. Die Kupplung bietet der Vorteil, dass die bewegten Teile des Notantriebes im Normalbetrieb nicht von dem elektrischen Antriebsmotor in Bewegung versetzt werden, so dass sie auch keinem Verschleiß ausgesetzt sind. Sie können daher besonders einfach und kostengünstig konstruiert werden. Gleichzeitig besteht aber die uneingeschränkte Möglichkeit, im Bedarfsfall mittels des Notantriebes den Behang der Anlage öffnen zu können, wobei der Freilauf dafür sorgt, dass der elektrische Antrieb nicht mitgedreht werden muss, was bei einer selbsthemmenden Ausführung ohnehin nicht möglich wäre.

In einer ersten Ausführungsform der Erfindung ist die Kupplung als Reibkupplung ausgebildet ist, wobei vorzugsweise die Reibkupplung eine Schlingfeder aufweist, die unter Last des Notantriebes eine mit der Wickelwelle drehstarr verbundene Mitnehmerwelle unter Erhöhung des Reibmomentes umschlingt. Bei einer derartigen Reibkupplung liegt in der Kupplung im Normalbetrieb des elektrischen Antriebes nur ein kleines Reibmoment an, das nicht ausreicht, um die Teile des Notantriebes in Bewegung zu versetzen. Wird aber der Notantrieb betätigt, baut die Schlingenfeder oder ein sonstiges Reibelement ein erhöhtes Reibmoment auf, das umgekehrt eine Mitnahme der Wickelwelle durch den Notantrieb ermöglicht.

Bei einer besonders bevorzugten Ausführungsform der Erfindung ist als Kupplung eine Klauenkupplung vorgesehen, die wenigstens ein axial oder radial bewegliches Klauenelement zur Herstellung des Formschlusses in der Schließstellung aufweist. Eine formschlüssige Klauenkupplung bietet den Vorteil, dass sie zum einen eine formschlüssige, unter allen Umständen sichere Mitnahme der Wickelwelle ermöglicht, während im Normalbetrieb ein vollständige Entkopplung des Notantriebes ohne zusätzliche Reibmomente ermöglicht ist.

Bei einer zweckmäßigen Ausführungsform der Erfindung ist vorgesehen, dass das wenigstens eine Klauenelement an einem Drehteil des Notantriebes gelagert ist, das relativ drehbar zu einem Steuerteil angeordnet ist, das bei einer Relativdrehung des Drehteils das wenigstens eine Klauenelement in die Schließstellung der Kupplung bewegt, wobei das wenigstens eine Klauenelement in formschlüssigen Eingriff mit einem drehstarr mit der Wickelwelle verbundenen Klauenadapter gelangt. Durch die Relativdrehung zu dem beispielsweise unter leichtem Reibschluss festgelegten Steuerteil, wird eine definierte Schaltbewegung ausgelöst, die ein sicheres Einrücken der Kupplung in die Schließstellung ermöglicht.

Vorzugsweise sind als Klauenelemente wenigstens zwei radial bewegliche Klinken vorgesehen sind, die an dem Drehteil schwenkbar gelagert sind. Radial bewegliche Klauenelemente haben den Vorteil, dass die Kupplung auf engstem axialem Raum konstruktiv umgesetzt werden kann. Dies ist bei Verschattungsvorrichtungen von großem Vorteil, weil in der Regel der Raum oberhalb der Gebäudeöffnung über einen möglichst großen Bereich der Breite der Öffnung, d.h. über die axiale Länge der Wickelwelle und weiterer koaxialer Teile für den Behang zur Verfügung stehen sollen

Eine bevorzugte Steuerbewegung der Klinken wird dadurch erreicht, dass die Klinken jeweils einen von der Schwenkachse versetzt angeordneten Steuerstift aufweisen, der in einer Nutkontur des Steuerteils geführt ist, wobei vorzugsweise die Klinken weiterhin in Richtung ihrer aus dem Klauenadapter ausgerückten Stellung mittels einer Federelements vorbelastet sind. Die Federn stellen sicher, dass die Klinken auch wieder in ihre Ruhestellung zurückbewegt werden, in welcher der Notantrieb von der Wickelwelle entkoppelt ist, wenn eine Notöffnung abgeschlossen ist und eine Rückwärtsdrehung erfolgt. Die Rückführung in die Freigabestellung kann aber auch durch eine geschickte Ausbildung der Kontur erfolgen insbesondere dann auf einfache Weise erfolgen, wenn der maximale relativ Drehwinkel zwischen den beiden Teilen begrenzt ist. Das Steuerteil kann nach der erfolgten Relativbewegung und Auslösung des Schaltvorganges beispielsweise unter Überwindung einer Reibmomentes durch das Drehteil mitgenommen werden.

Bei einer weiteren bevorzugten Ausführungsform der Erfindung ist vorgesehen, dass das Drehteil drehstarr mit einer Rolle oder Scheibe verbunden ist. Diese können vorzugsweise koaxial angeordnet sein, um axialen Bauraum zu sparen.

Eine bevorzugte Variante sieht vor, dass die Rolle oder Scheibe als Wickelrolle oder -scheibe ausgebildet ist, auf die ein flexibles Antriebsorgan aufwickelbar ist. Dadurch ergibt sich eine manuelle Betätigung in der Art eines Rollladens, die der Nutzer für eine Notöffnung intuitiv wahrnehmen kann.

Dabei ist es nicht notwendig, das Aufzugsorgan auf eine Gurtrolle außerhalbe der Anlage aufzuwickeln, denn ein freies Ende des Antriebsorgans an kann ohne weiteres an einem Festpunkt an der Verschattungsvorrichtung oder dem Gebäude festgelegt ist. Es muss lediglich verhindert sein, dass das freie Ende in die Anlage gelangen kann.

Besonders bevorzugt ist eine Ausführungsform der Erfindung, bei welcher eine Triebfeder zur Rückholung des Antriebsorgans vorgesehen ist, die die Wickelrolle in Richtung des aufgewickelten Zustandes in Drehrichtung vorbelastet, wobei die Triebfeder beispielsweise zwischen einer ortfesten Lagerung und dem Drehteil eingespannt sein kann. Die als Rückholfeder arbeitenden Triebfeder sorgt dafür, dass ein Gurt oder sonstiges Aufzugsorgan nach einer Notbetätigung immer wieder auf die Wickelrolle oder -scheibe aufgewickelt wird. Die Klauenkupplung ist dabei so beschaffen, dass sie unter der Federeinwirkung und der damit einhergehenden Rückdrehung in die geöffnete Stellung wechselt, was sich mit Schlingfedern oder durch eine Kontur gesteuerten Klinken ohne weiteres realisieren lässt.

Das Aufzugsorgan kann ausreichend lang sein, um auch einen vollständig ausgefahrenen Behang durch einen durchgängigen Abwickelvorgang aufzuholen. Es ist aber auch ohne weiteres möglich, dass das Aufzugsorgan kürzer ist als zum vollständigen Aufziehen des Behanges erforderlich, so dass der Aufholvorgang durch Mehrfachbetätigung des zwischenzeitlich durch die Triebfeder rückgeholten Aufzugorgans erfolgt. Der Vorteil hierbei ist, dass nur ein erheblich kürzerer Vorrat des Aufzugsorgan auf die Wickelrolle/-scheibe aufgewickelt sein muss, was einem kompakten Bauraum und einer kostengünstigen Realisierung zu Gute kommt.

Statt als Wickelelement kann die Rolle oder Scheibe auch als Umlenkrolle oder -scheibe ausgebildet sein, über die ein umlaufendes, schlaufenförmiges flexibles Antriebsorgan unter reib- oder formschlüssiger Mitnahme geführt ist. Bei Verschattungseinrichtungen, bei denen der Nutzer derartige Bedienorgane gewohnt ist, wie z.B. Kugelketten oder Endlosschüre bei Rollos oder Jalousien, kann die gewohnte Bedienung intuitiv für die Notraffung übernommen werden.

Bevorzugt ist eine Ausführungsform, bei welcher der Freilauf in der Abfahrrichtung erst oberhalb eines Grenzdrehmomentes den Antriebsmotor von der Wickelwelle entkoppelt. Dies hat den Vorteil, dass der Antriebsmotor auch für die Ausfahrbewegung unterstützend eingesetzt werden kann, wobei z.B. ein Hindernis dann aber den Freilauf auslöst.

Wie bereits erwähnt, ist es für viele Anwendung zweckmäßig und bevorzugt, dass der elektrische Antriebsmotor oder ein zwischen dem Antriebsmotor und dem Freilauf liegendes Getriebe selbsthemmend ausgeführt ist. Dadurch kann der Behang in jeder beliebigen Zwischenstellung durch einfaches Anhalten des elektrischen Antriebes sicher an Ort und Stelle gehalten werden.

Nachfolgend wird anhand der beigefügten Zeichnung näher auf ein Ausführungsbeispiel der Erfindung eingegangen.

Die Abbildung zeigt einen Rolladenantrieb 10 mit einer Wickelwelle 12, die durch einen elektrischen Antriebsmotor (nicht gezeigt) angetrieben wird. Der Motor ist über einen Freilauf 14 und ein Mitnehmerelement 16 mit der Wickelwelle 12 gekoppelt, wobei ein nicht gezeigter, aus einer Vielzahl von aneinanderhängenden Lamellen bestehende Rollladenpanzer auf dieser Wickelwelle 12 aufwickelbar ist.

Der elektrische Antrieb ist selbsthemmend ausgeführt, d.h. das Eigengewicht vermag den Behang aus einer Zwischenstellung heraus nicht abzusenken, wenn keine Drehbewegung des Motors in der Abwärtsrichtung erfolgt. Die Abwärtsbewegung setzt ein, wenn der elektrische Antrieb sich schlicht dreht oder unterstützend bis zu einem definierten Unterstützungsmoment arbeitet, das erheblich kleiner ist, als das zum Aufholen des Behanges erforderliche Aufzugsmoment. Um den Antrieb an den beiden Endpositionen des Behanges automatisch abzuschalten, werden motorintern die Umdrehungen der Welle erfasst.

Die Wickelwelle 12 ist über ein Kugellager 18 auf einer Lagerkappe 20 drehbar gelagert. Die Lagerkappe 20 ist an einem Zapfen 22 mittels einer Schraube 24 befestigt, wobei der Zapfen 22 an einer an einem Seitenteil 25 des Rollladens befestigten Lagerscheibe 26 ausgebildet ist. Der Zapfen 22 steht über einen Lagerring 28 an der Lagerscheibe 26 über, auf der ein Gehäuse 30 als Drehteil einer Klauenkupplung 32 drehbar gelagert ist. Das Drehteil bzw. Gehäuse 30 ist relativ zu einer Konturscheibe 34 als Steuerteil über einen bestimmten Drehwinkelbereich drehbar angeordnet, in welcher Führungskonturen 36 für zwei Steuerstifte 38 ausgebildet sind, die an Klinken 40 als radial schaltbare Klauenelemente der Kupplung 32 angeformt sind. Die Konturscheibe 34 ist aus der Perspektive in die Ebene der Darstellung gedreht dargestellt, um die Führungskonturen 36 besser zu veranschaulichen. Die Klinken 40 sind an dem Drehteil schwenkbar gelagert, wobei die Schwenkachsen um ein bestimmtes Wegstück versetzt von den Steuerstiften 38 angeordnet sind, wodurch sich eine Schwenkbewegung der Klinken 40 in eine radial aufgespreizte Schließstellung der Kupplung durch relatives Verdrehen des Drehteils zu dem Steuerteil erreichen lässt. Optionale Federelemente (nicht gezeigt) können die Klinken 40 in die Richtung ihrer radial eingeschwenkten Stellung vorbelasten, in welcher die Klauenkupplung 32 geöffnet ist, was insbesondere dann sinnvoll ist, wenn keine Begrenzung der relativen Verdrehbarkeit zwischen der Konturscheibe 34 und dem Gehäuse 30 vorgesehen ist. Die Klinken 40 können dann aus den Konturen 36 gelangen und werden durch die Federn in diese zurückgedrängt. Bei einer Begrenzung kann hingegen eine zwangsweise Rückführung durch gegenläufiges, relatives Verdrehen auch sicher alleine erreicht werden. Zu diesem Zweck sitzt die Konturscheibe 34 mit leichtem Reibmoment auf dem Lagerring 28, so dass sie von den Steuerstiften 38 jeweils dann mitgenommen wird, wenn diese ein Ende der Führungskonturen 36 erreichen.

Die Klinken 40 wirken als bewegliche Klauenelemente der Klauenkupplung 32 mit einem Klauenadapter 42 zusammen, zwischen dessen Klauen sie in ihrer radial aufgeweiteten Schwenkstellung eingerückt sind, so dass eine drehstarre Verbindung zwischen dem Gehäuse/Drehteil 30 und der Wickelwelle 12 hergestellt werden kann, in die der Klauenadapter 42 formschlüssig eingesteckt ist.

Das Gehäuse/Drehteil 30 ist Teil eines Notantriebes 44, mit dessen Hilfe bei einem Stromausfall oder Versagen des elektrischen Antriebes der geschlossene Behang geöffnet werden kann. Bei dem gezeigten Ausführungsbeispiel ist hierzu eine Gurtscheibe 46 vorgesehen, die koaxial drehstarr mit dem Gehäuse 30 verbunden ist. Hierzu sind an einer Außenumfangsfläche 48 des Gehäuses 30 Axialrippen 50 vorgesehen, die in Axialnuten 52 in einer Innenumfangsfläche 54 der Gurtscheibe 46 eingreifen. Auf die Gurtscheibe 46 ist ein Rollladengurt 56 aufwickelbar, dessen freies Ende an einem ortsfesten Punkt (nicht erkennbar) festgelegt ist.

Zwischen dem Gehäuse 30 und der Lagerscheibe 26 oder dem Seitenteil 24 des Rollladens ist eine in Torsionsrichtung wirkende, spiralförmige Triebfeder 58 mit Vorspannung eingespannt, die bestrebt ist, das Gehäuse 30 und die Gurtscheibe 46 in einer Richtung zurückzudrehen, in welcher der Rollladengurt 56 auf der Gurtscheibe 46 aufgewickelt ist.

Der Freilauf 14 sorgt - wie bereits erwähnt - dafür, dass der Behang mit Hilfe des Notantriebes 44 aufgeholt werden kann, wenn der selbsthemmende elektrische Antrieb versagt oder infolge eines Stromausfalls nicht genutzt werden kann. Im Normalbetrieb befinden sich die Klinken 40 der Klauenkupplung 32 aber in ihrer radial eingeklappten Stellung, in welcher der Klauenadapter 42 frei drehen kann, ohne Teile des Notantriebes 44 mitzunehmen. Dieser unterliegt im Normalbetrieb daher auch keinem Verschleiß.

Wird nun bei blockiertem elektrischem Hauptantrieb der Notantrieb 44 betätigt, indem an dem Rollladengurt 56 gezogen wird, verdreht sich das drehstarr mit der Gurtscheibe 46 verbundene Gehäuse 30 relativ zu der stehenden Konturscheibe 34. Die Steuerstifte 38 bewegen sich dadurch entlang der Führungskonturen 36 in eine bezogen auf die Drehachse radial weiter außen liegende Position, so dass die Klinken 40 aufgestellt werden und in formschlüssigen Eingriff mit den Klauen des Klauenadapters 42 gelangen. Die Konturscheibe 34 sitzt hier zunächst reibschlüssig auf dem Lagerring 28 und wird von dem Gehäuse 30 in Drehrichtung mitgenommen, sobald die Stifte 38 das Ende der jeweiligen Führungskontur erreicht haben. Bei weiterem Betätigen der Rollladengurtes 56 wird die Wickelwelle entsprechend in der Aufholrichtung gedreht, wodurch der Behang aufgeholt werden kann. Während der Aufholbewegung wird die Triebfeder 58 weiter vorgespannt.

Sobald der Rollladengurt 56 losgelassen wird, wickelt die Triebfeder 58 den Rollladengurt 56 wieder auf die Gurtscheibe 46 auf, wobei durch die Relativdrehung des Gehäuses 30 zu der reibschlüssig auf dem Lagerring 28 angeordneten Konturscheibe 34 die Stifte 38 wieder bis an die entgegengesetzten Enden der Führungskonturen 36 gelangen, d.h. die Klinken werden wieder in ihre eingeklappte Stellung verschwenkt, in welcher sie aus den Klauen ausgerückt sind. Die Wickelwelle 12 verharrt entsprechend in der Stellung beim Loslassen der Rollladengurtes 56.

Es ist also auch möglich, den Aufholvorgang des Behanges durch zwischenzeitliches Loslassen zu unterbrechen und den Gurt danach weiter aufzuwickeln, ohne dass sich die Behangstellung in der Zwischenzeit ändert. Dies bedeutet, dass der Rollladengurt 56 auch erheblich kürzer ausgeführt sein kann, als es zum Aufholen in einem Zug erforderlich wäre. Dadurch lässt sich die Gurtlänge erheblich reduzieren, so dass im Bereich der Notantriebes 44 nur wenig radialer Raum zum Aufwickeln des Rollladengurtes benötigt wird, wenn dieser Umstand eine Rolle spielen sollte.

Die Erfindung ist nicht auf eine der vorbeschriebenen Ausführungsformen beschränkt, sondern in vielfältiger Weise abwandelbar. So können wirkungsgleiche Notantriebe auch bei anderen Verschattungsanlagen als Rollladen eingesetzt werden, die eine Wickelwelle aufweisen, wie z.B. bei Anlagen mit Tuchbehängen oder Lamellenbehängen, die mit wickelbaren Aufzugsbändern in ihrer Ausfahrlänge verstellbar sind. Statt des im Zusammenhang mit dem Rollladen beschriebenen Betätigungsgurtes können auch Betätigungsschnüre, umlaufende Kugelketten oder Endlosschnüre eingesetzt werden, wobei endlose Betätigungsorgane nicht mit einer Triebfeder kombiniert sind. Auch eine Bedienkurbel kann zu manuellen Betätigung des Notantriebes mit entsprechendem Umlenkgetriebe zum Einsatz kommen.

### Bezugszeichenliste

- 10: Rollladenantrieb
- 12: Wickelwelle
- 14: Freilauf
- 16: Mitnehmerelement
- 18: Kugellager
- 20: Lagerkappe
- 22: Lagerzapfen
- 24: Schraube
- 25: Seitenteil
- 26: Lagerscheibe
- 28: Lagerring
- 30: Gehäuse/Drehteil
- 32: Klauenkupplung
- 34: Konturscheibe/Steuerteil
- 36: Führungskontur
- 38: Steuerstift
- 40: Klinke/Klauenelement
- 42: Klauenadapter
- 44: Notantrieb
- 46: Gurtscheibe
- 48: Außenumfangsfläche
- 50: Axialrippen
- 52: Axialnuten
- 54: Innenumfangsfläche
- 56: Rollladengurt
- 58: Triebfeder

## Patentansprüche

1. Verschattungsvorrichtung mit einer Notöffnungsfunktion, wobei die Vorrichtung einen elektrischen Antriebsmotor, eine Wickelwelle (12), einen auf die Wickelwelle (12) aufwickelbaren Behang oder ein mit der Wickelwelle aufwickelbares Aufzugsorgan und einen mechanischen Notantrieb (44) aufweist, wobei der Antriebsmotor über einen Freilauf (14), der in der Auffahrrichtung des Behanges gesperrt ist, mit der Wickelwelle (12) gekoppelt ist, **dadurch gekennzeichnet, dass** der Notantrieb (44) über eine Kupplung (32) mit der Wickelwelle (12) verbunden ist, wobei die Kupplung (12) durch die Betätigung des Notantriebes (44) last- oder bewegungsgesteuert in eine Schließstellung schaltbar ist und sich bei einem lastfreien Notantrieb (44) in einer geöffneten Stellung befindet.

2. Verschattungsvorrichtung nach Anspruch 1, **dadurch gekennzeichnet, dass** die Kupplung als Reibkupplung ausgebildet ist.

3. Verschattungsvorrichtung nach Anspruch 2, **dadurch gekennzeichnet, dass** die Reibkupplung eine Schlingfeder aufweist, die unter Last des Notantriebes eine mit der Wickelwelle drehstarr verbundene Mitnehmerwelle unter Erhöhung des Reibmomentes umschlingt.

4. Verschattungsvorrichtung nach Anspruch 1, **dadurch gekennzeichnet, dass** als Kupplung eine Klauenkupplung (32) vorgesehen ist, die wenigstens ein axial oder radial bewegliches Klauenelement (40) zur Herstellung des Formschlusses in der Schließstellung aufweist.

5. Verschattungsvorrichtung nach Anspruch 4, **dadurch gekennzeichnet, dass** das wenigstens eine Klauenelement an einem Drehteil (30) des Notantriebes (44) gelagert ist, das relativ drehbar zu einem Steuerteil (34) angeordnet ist, das bei einer Relativdrehung des Drehteils (30) das wenigstens eine Klauenelement (40) in die Schließstellung der Kupplung (32) bewegt, wobei das wenigstens eine Klauenelement (40) in formschlüssigen Eingriff mit einem drehstarr mit der Wickelwelle (12) verbundenen Klauenadapter (42) gelangt.

6. Verschattungsvorrichtung nach Anspruch 5, **dadurch gekennzeichnet, dass** als Klauenelemente wenigstens eine radial bewegliche Klinke (40) vorgesehen sind, die an dem Drehteil (30) schwenkbar gelagert sind.

7. Verschattungsvorrichtung nach Anspruch 6, **dadurch gekennzeichnet, dass** die Klinken (40) jeweils einen von der Schwenkachse versetzt angeordneten Steuerstift (38) aufweisen, der in einer Führungskontur (36) des Steuerteils (34) geführt ist.

8. Verschattungsvorrichtung nach Anspruch 7, **dadurch gekennzeichnet, dass** die Klinken (40) in Richtung ihrer aus dem Klauenadapter (42) ausgerückten Stellung mittels einer Federelements vorbelastet sind und/oder der relative Drehweg zwischen dem Drehteil (30) und dem Steuerteil (34) begrenzt ist.

9. Verschattungsvorrichtung nach einem der vorhergehenden Ansprüche, **dadurch gekennzeichnet, dass** das Drehteil (30) drehstarr mit einer Rolle oder Scheibe verbunden ist.

10. Verschattungsvorrichtung nach Anspruch 9, **dadurch gekennzeichnet, dass** die Rolle oder Scheibe als Wickelrolle oder-scheibe (46) ausgebildet ist, auf die ein flexibles Antriebsorgan (56) aufwickelbar ist.

11. Verschattungsvorrichtung nach Anspruch 10, **dadurch gekennzeichnet, dass** ein freies Ende des Antriebsorgans an einem Festpunkt festgelegt ist.

12. Verschattungsvorrichtung nach Anspruch 10 oder 11, **dadurch gekennzeichnet, dass** eine Triebfeder (58) zur Rückholung des Antriebsorgans (56) vorgesehen ist, die die Wickelrolle oder -scheibe (46) in Richtung des aufgewickelten Zustandes in Drehrichtung vorbelastet.

13. Verschattungsvorrichtung nach Anspruch 12, **dadurch gekennzeichnet, dass** die Triebfeder (58) zwischen einer ortfesten Lagerung und dem Drehteil (30) eingespannt ist.

14. Verschattungsvorrichtung nach Anspruch 12 oder 13, **dadurch gekennzeichnet, dass** das Aufzugsorgan (56) kürzer ist als zum vollständigen Aufziehen des Behanges erforderlich, so dass der Aufholvorgang durch Mehrfachbetätigung des zwischenzeitlich durch die Triebfeder (58) rückgeholten Aufzugorgans (56) erfolgt.

15. Verschattungsvorrichtung nach einem der Ansprüche 1 bis 9, **dadurch gekennzeichnet, dass** die Rolle oder Scheibe als Umlenkrolle oder -scheibe ausgebildet ist, über die ein umlaufendes, schlaufenförmiges flexibles Antriebsorgan unter reib- oder formschlüssiger Mitnahme geführt ist.

16. Verschattungsvorrichtung nach einem der vorhergehenden Ansprüche, **dadurch gekennzeichnet, dass** der Freilauf (14) in der Abfahrrichtung erst oberhalb eines Grenzdrehmomentes den Antriebsmotor von der Wickelwelle (12) entkoppelt.

17. Verschattungsvorrichtung nach einem der vorhergehenden Ansprüche, **dadurch gekennzeichnet, dass** der elektrische Antriebsmotor oder ein zwischen dem Antriebsmotor und dem Freilauf (14) liegendes Getriebe selbsthemmend ausgeführt ist.

## Claims

1. Shading device with an emergency opening function, wherein the device has an electric drive motor, a winding shaft (12), a hanging which can be wound onto the winding shaft (12) or a lifting member which can be wound with the winding shaft and a mechanical emergency drive (44), wherein the drive motor is coupled to the winding shaft (12) via a freewheel (14), which is blocked in the raising direction of the hanging, **characterised in that** the emergency drive (44) is connected to the winding shaft (12) via a coupling (32), wherein the coupling (12) can be switched into a closed position by the actuation of the emergency drive (44) in a load-controlled or movement-controlled manner and is in an open position when the emergency drive (44) is unloaded.

2. Shading device according to claim 1, **characterised in that** the coupling is formed as a friction coupling.

3. Shading device according to claim 2, **characterised in that** the friction coupling has a wrap spring, which, when the emergency drive is loaded, wraps around a carrier shaft connected in a rotationally rigid manner to the winding shaft, with an increase in the friction torque.

4. Shading device according to claim 1, **characterised in that** a claw coupling (32) is provided as the coupling, which has at least one axially or radially movable claw element (40) for producing the positive locking in the closed position.

5. Shading device according to claim 4, **characterised in that** the at least one claw element is mounted on a rotary part (30) of the emergency drive (44) which is arranged rotatably relative to a control part (34), which moves the at least one claw element (40) into the closed position of the coupling (32) with a relative rotation of the rotary part (30), wherein the at least one claw element (40) positively engages with a claw adapter (42) connected in a rotationally rigid manner to the winding shaft (12).

6. Shading device according to claim 5, **characterised in that** at least one radially movable pawl (40) is provided as claw elements, which are mounted pivotably on the rotary part (30).

7. Shading device according to claim 6, **characterised in that** the pawls (40) each have one control pin (38) arranged offset from the pivot axis, the control pin being guided in a guide contour (36) of the control part (34).

8. Shading device according to claim 7, **characterised in that** the pawls (40) are biased by means of a spring element in the direction of their position disengaged from the claw adapter (42) and/or the relative rotational path is bounded between the rotary part (30) and the control part (34).

9. Shading device according to any of the preceding claims, **characterised in that** the rotary part (30) is connected to a roller or a disc in a rotationally rigid manner.

10. Shading device according to claim 9, **characterised in that** the roller or the disc is configured as a winding roller or winding disc (46), onto which a flexible drive member (56) can be wound.

11. Shading device according to claim 10, **characterised in that** a free end of the drive member is fixed on a fixing point.

12. Shading device according to claim 10 or 11, **characterised in that** a mainspring (58) is provided for pulling back the drive member (56), and biases the winding roller or winding disc (46) in the direction of the wound state in the rotation direction.

13. Shading device according to claim 12, **characterised in that** the mainspring (58) is clamped between a stationary bearing and the rotary part (30).

14. Shading device according to claim 12 or 13, **characterised in that** the lifting member (56) is shorter than is required to completely lift the hanging, such that the pulling-up process is effected by multiple actuation of the lifting member (56) drawn back in the interim by the mainspring (58).

15. Shading device according to any of claims 1 to 9, **characterised in that** the roller or disc is configured as a deflection roller or deflection disc, via which a circumferential, loop-shaped flexible drive member is guided by being frictionally or positively transported.

16. Shading device according to any of the preceding claims, **characterised in that** the freewheel (14) decouples the drive motor from the winding shaft (12) in the driving direction only above a limit torque.

17. Shading device according to any of the preceding claims, **characterised in that** the electric drive motor or a gear located between the drive motor and the freewheel (14) is configured in a self-locking manner.

## Revendications

1. Dispositif pare-soleil avec une fonction d'ouverture de secours, dans lequel le dispositif présente un moteur d'entraînement électrique, un arbre d'enroulement (12), un rideau enroulable sur l'arbre d'enroulement (12) ou un organe élévateur enroulable avec l'arbre d'enroulement et un entraînement de secours (44) mécanique, dans lequel le moteur d'entraînement est couplé à l'arbre d'enroulement (12) par le biais d'une roue libre (14), qui est bloquée dans la direction de montée du rideau, **caractérisé en ce que** l'entraînement de secours (44) est relié à l'arbre d'enroulement (12) par le biais d'un embrayage (32), dans lequel l'embrayage (12) est commutable par l'actionnement de l'entraînement de secours (44) commandé par charge ou déplacement dans une position de fermeture et se trouve dans le cas d'un entraînement de secours (44) sans charge dans une position ouverte.

2. Dispositif pare-soleil selon la revendication 1, **caractérisé en ce que** l'embrayage est réalisé en tant qu'embrayage à friction.

3. Dispositif pare-soleil selon la revendication 2, **caractérisé en ce que** l'embrayage à friction présente un ressort enroulé, qui, sous charge de l'entraînement de secours, s'enroule autour d'un arbre entraîneur relié solidaire en rotation à l'arbre d'enroulement par augmentation du couple de friction.

4. Dispositif pare-soleil selon la revendication 1, **caractérisé en ce qu'**un embrayage à crabot (32) est prévu en tant qu'embrayage, qui présente au moins un élément de crabot (40) axialement ou radialement mobile pour l'établissement de la complémentarité de forme dans la position de fermeture.

5. Dispositif pare-soleil selon la revendication 4, **caractérisé en ce que** l'au moins un élément de crabot est logé au niveau d'une pièce rotative (30) de l'entraînement de secours (44), qui est agencée de manière relativement rotative par rapport à une pièce de commande (34), qui déplace lors d'une rotation relative de la pièce rotative (30) l'au moins un élément de crabot (40) dans la position de fermeture de l'embrayage (32), dans lequel l'au moins un élément de crabot (40) entre en prise par complémentarité de forme avec un adaptateur de crabot (42) relié solidaire en rotation à l'arbre d'enroulement (12).

6. Dispositif pare-soleil selon la revendication 5, **caractérisé en ce qu'**au moins un cliquet (40) radialement mobile sont prévus en tant qu'éléments de crabot, qui sont logés de manière pivotante au niveau de la pièce rotative (30).

7. Dispositif pare-soleil selon la revendication 6, **caractérisé en ce que** les cliquets (40) présentent respectivement une tige de commande (38) agencée de manière décalée par rapport à l'axe de pivotement, qui est guidée dans un contour de guidage (36) de la pièce de commande (34).

8. Dispositif pare-soleil selon la revendication 7, **caractérisé en ce que** les cliquets (40) sont précontraints en direction de leur position débrayée de l'adaptateur de crabot (42) au moyen d'un élément de ressort et/ou la course de rotation relative entre la pièce rotative (30) et la pièce de commande (34) est limitée.

9. Dispositif pare-soleil selon l'une quelconque des revendications précédentes, **caractérisé en ce que** la pièce rotative (30) est reliée solidaire en rotation à un rouleau ou disque.

10. Dispositif pare-soleil selon la revendication 9, **caractérisé en ce que** le rouleau ou disque est réalisé en tant que rouleau ou disque d'enroulement (46), sur lesquels un organe d'entraînement (56) flexible est enroulable.

11. Dispositif pare-soleil selon la revendication 10, **caractérisé en ce qu'**une extrémité libre de l'organe d'entraînement est fixée à un point fixe.

12. Dispositif pare-soleil selon la revendication 10 ou 11, **caractérisé en ce qu'**un ressort moteur (58) est prévu pour le rappel de l'organe d'entraînement (56), qui précontraint le rouleau ou disque d'enroulement (46) en direction de l'état enroulé dans le sens de rotation.

13. Dispositif pare-soleil selon la revendication 12, **caractérisé en ce que** le ressort moteur (58) est serré entre un palier fixe et la pièce rotative (30).

14. Dispositif pare-soleil selon la revendication 12 ou 13, **caractérisé en ce que** l'organe élévateur (56) est plus court que nécessaire pour le hissage complet du rideau, si bien que l'opération de rattrapage a lieu par actionnement multiple de l'organe élévateur (56) rappelé entre-temps par le ressort moteur (58).

15. Dispositif pare-soleil selon l'une quelconque des revendications 1 à 9, **caractérisé en ce que** le rouleau ou disque est réalisé en tant que rouleau ou disque de renvoi, sur lesquels un organe d'entraînement flexible, en forme de boucle, circonférentiel est guidé par entraînement par friction ou complémentarité de forme.

16. Dispositif pare-soleil selon l'une quelconque des revendications précédentes, **caractérisé en ce que** la roue libre (14) dans la direction de descente ne découple le moteur d'entraînement de l'arbre d'enroulement (12) qu'au-dessus d'un couple limite.

17. Dispositif pare-soleil selon l'une quelconque des revendications précédentes, **caractérisé en ce que** le moteur d'entraînement électrique ou une transmission située entre le moteur d'entraînement et la roue libre (14) est réalisé de manière autobloquante.
